# EUROPÄISCHE PATENTSCHRIFT

(11) **EP 0 695 378 B1**
(45) Veröffentlichungstag und Bekanntmachung des Hinweises auf die Patenterteilung: **27.11.1996**
(21) Anmeldenummer: 94908269.7
(22) Anmeldetag: 25.02.1994
(51) Int. Cl.: C25D 7/04

(54) **VORRICHTUNG ZUM VORBEHANDELN UND/ODER ZUR HERSTELLUNG EINER LAUFFLÄCHENBESCHICHTUNG AN ZYLINDERN**
DEVICE FOR PRE-TREATING AND/OR COATING THE RUNNING SURFACES OF CYLINDERS
DISPOSITIF POUR LE TRAITEMENT PREPARATOIRE ET/OU LA FABRICATION DU REVETEMENT DES SURFACES DE PORTEE DE CYLINDRES

(30) Priorität: 10.04.1993 DE 4311859
(43) Veröffentlichungstag der Anmeldung: 07.02.1996
(73) Patentinhaber: Mahle GmbH, 70376 Stuttgart (DE)
(72) Erfinder: MAIER, Kurt, D-71229 Leonberg (DE)
(86) Internationale Anmeldenummer: DE9400211
(87) Internationale Veröffentlichungsnummer: WO9424340

(56) Entgegenhaltungen:
- DE-A- 2 815 761
- DE-B- 1 034 447

## Beschreibung

Die Erfindung betrifft eine Vorrichtung zum Vorbehandeln und/oder Beschichten der Lauffläche von einzelnen oder mehreren in einer Einheit zusammengefaßten Zylindern nach dem Oberbegriff des Anspruchs 1.

Ein Verfahren zur Herstellung einer derartigen Laufflächenbeschichtung ist aus der DE-OS 39 37 763 bekannt. Dort wird einerseits der Zylinder, dessen Zylinderbohrungen beschichtet werden sollen, auf der Zylinderkopfseite mit einer Dichtungsplatte versehen und andererseits jedes Behandlungsbad mit einer Grundplatte, die die Zu- und Ablauf einrichtungen für die Badflüssigkeit aufweist, einer Pumpe und zugehöriger Steuerung bestückt. Zur Durchführung der Beschichtung wird der mit der Dichtungsplatte versehene Zylinder mit einer entsprechenden Transporteinrichtung zum jeweiligen Bad gebracht und dort auf die jeweilige Grundplatte aufgesetzt. Nachteilig an dieser Ausführung ist, daß jedes einzelne Bad mit gleichartigen Grundplatten, Pumpen und Steuerungen versehen sein muß.

Problem der vorliegenden Erfindung ist es daher, eine Vorrichtung zum Vorbehandeln und/oder zur Herstellung einer Laufflächenbeschichtung an Zylindern zu finden, die auf konstruktiv einfache Weise eine kostengünstige Vorbehandlung und/oder Beschichtung der Laufflächen von Zylinderbohrungen im Durchflußverfahren gewährleistet, wobei die einzelnen Behandlungsflüssigkeiten konventionell in Form einer Badreihe zur Anwendung kommen.

Die Lösung dieses Problems wird erreicht mit einer Vorrichtung mit den Merkmalen nach dem Kennzeichen des Anspruchs 1.

Vorteilhafte Ausgestaltungen der Erfindung sind in den Unteransprüchen enthalten.

Ein Ausführungsbeispiel wird anhand der Zeichnung, gemäß Fig. 1, die eine schematisierte Ansicht der Vorrichtung darstellt, nachstehend näher erläutert.

Eine Vorrichtung zum Vorbehandeln und/oder zur Herstellung einer Laufflächenbeschichtung an Zylindern von Verbrennungsmotoren durch Abscheidung einer Laufschicht aus Beschichtungsbädern, hier einer Nickelsiliziumcarbidschicht, besteht aus einer Vorrichtung 1 mit einer Grundplatte 2, auf deren Aufnahmefläche 3 ein Zylinder (nicht gezeichnet) mit seiner Zylinderkopfseite dichtend aufliegt. Entsprechend der Anzahl der zu beschichtenden Zylinderbohrungen besitzt die Grundplatte 2 Zulauföffnungen 4 und Standrohre 5 mit Ablaufbohrungen 6. Die jeweilige Badflüssigkeit wird über ein Verteilerrohr 7 und entsprechende Leitungen 8 den Zulauföffnungen 4 zugeführt, nachdem sie über eine in die Grundplatte 1 integrierte Pumpe 9 und angeschlossenes Saugrohr 10 dem Badbehälter (nicht gezeichnet) entnommen wurde. Für den Transport der Grundplatte 2 ist diese mit an sich üblichen und bekannten Aufhängungen (nicht gezeichnet) verbunden, über die auch die Stromzuführung für die Pumpe erfolgen kann.

Zur Durchführung des eigentlichen Beschichtungsvorganges sind die Standrohre 5 aus bekannten Anoden-Metallen hergestellt und mit elektrischen Zuleitungen verbunden.

Um Verschleppungen von Badflüssigkeit beim Umsetzen von einem Badbehälter zum nächsten weitgehend zu vermeiden, ist eine Ablaufleitung 11 vorgesehen, die über ein Ventil 12 geöffnet bzw. geschlossen werden kann.

Mit einer derartigen Ausführung zur Durchflußbeschichtung, bei der der Zylinder mit seiner Zylinderkopfseite direkt dichtend auf der Grundplatte 1 aufliegt und die Zylinderbohrungen mit den entsprechenden Zu- und Ablaufeinrichtungen 4 - 6 für die Badflüssigkeit in Verbindung gebracht werden, wobei die Grundplatte 1 mittels ihrer Transportaufhängung von einem zum anderen Bad bewegt und dort einfach nur so auf den Badbehälter aufgesetzt wird, daß das Saugrohr 10 in die Badflüssigkeit reicht, ist auf konstruktiv einfache Weise eine Vorrichtung 1 geschaffen, die ohne zusätzliche gleichartige Einzelelemente an den jeweiligen Badvorrichtungen eine kostengünstige Beschichtung bzw. Spülung oder Reinigung gewährleistet, da diese Elemente nur einmal vorgesehen in der Grundplatte 2 integriert sind.

## Patentansprüche

1. Vorrichtung zum Vorbehandeln und/oder Beschichten der Lauffläche von einzelnen oder mehreren in einer Einheit zusammengefaßten Zylindern durch Umströmung der zu beschichtenden Flächen mit verschiedenen getrennt nacheinander zuzuführenden Behandlungsflüssigkeiten, insbesondere zur Erzeugung einer Nickeldispersionslaufschicht,
**gekennzeichnet** durch die Merkmale:
- die Vorrichtung (1) besitzt eine Aufnahmefläche (3), auf die die Zylinder mit ihrem offenen Bohrungsende aufsetzbar sind
- in der Aufnahmefläche (3) befinden sich innerhalb der Zylinderbohrung ein Zu- und Ablauf (4 - 6) für die Behandlungsflüssigkeit
- der Zu- oder Ablauf (4 - 6) ragt von der Aufnahmefläche (3) aus über die zu beschichtende Höhe des Zylinders in die Zylinderbohrung hinein
- an der Vorrichtung (1) ist eine Pumpe (9) zum Zuführen von außerhalb der Vorrichtung (1) lagernder Behandlungsflüssigkeit in die Zylinderbohrungen vorgesehen.

2. Vorrichtung nach Anspruch 1,
**dadurch gekennzeichnet,**
daß die Vorrichtung (1) transportabel ist.

3. Vorrichtung nach Anspruch 1 oder 2,
**dadurch gekennzeichnet,**
daß die Vorrichtung (1) auf einen offenen Badbehälter aufsetzbar ist.

4. Vorrichtung nach einem der vorhergehenden Ansprüche,
**dadurch gekennzeichnet,**
daß die Ablauföffnung (6) frei in den Badbehälter mündet.

5. Vorrichtung nach einem der vorhergehenden Ansprüche,
**dadurch gekennzeichnet,**
daß die Pumpe (9) mit einem Saugrohr (10) verbunden ist, das bei auf den Badbehälter aufgesetzter Vorrichtung (1) in die Behandlungsflüssigkeit eintaucht.

6. Vorrichtung nach einem der vorhergehenden Ansprüche,
**dadurch gekennzeichnet,**
Standrohre (5) mit Ablaufbohrungen (6) vorgesehen sind, wobei
daß die Standrohre (5) aus Anoden-Metallen bestehen und mit elektrischen Zuleitungen versehen sind.

## Claims

1. Device for pre-treating and/or coating the running surfaces of individual cylinders or several cylinders combined into a unit by flowing various treatment fluids to be fed separately one after the another over the surfaces to be coated, in particular for producing a nickel dispersion layer,
**characterised** by the features:
- the device (1) has a mounting surface (3) on which the cylinders can be fitted on their open bore ends,
- in the mounting surface (3) there is an inlet and outlet (4-6) for the treatment liquor inside the cylinder bore,
- the inlet or outlet (4-6) projects from the bearing surface (3) over the height of the cylinder to be coated into the cylinder bore,
- a pump (9) is provided on the device (1) for supplying treatment liquor stored outside the device (1) into the cylinder bores.

2. Device according to claim 1,
characterised in that
the device (1) is transportable.

3. Device according to claim 1 or 2,
characterised in that
the device (1) can be fitted onto an open bath container.

4. Device according to one of the preceding claims,
characterised in that
the outlet opening (6) opens freely into the bath container.

5. Device according to one of the preceding claims,
characterised in that
the pump (9) is connected to a suction pipe (10 which in a device (1) fitted onto the bath container dips into the treatment liquor.

6. Device according to one of the preceding claims,
characterised in that
stand pipes (5) with outlet bores (6) are provided, whereby the stand pipes (5) are made of anode metals and provided with electric leads.

## Revendications

1. Dispositif pour le traitement préliminaire et/ou le revêtement du plan de roulement de cylindres individuels ou regroupés en une unité et consistant en une solénation des surfaces à revêtir à l'aide de divers liquides de traitement alimentés séparément et les uns après les autres, en particulier pour générer une couche de roulement en nickel, durcie par dispersion,
se caractérisant par le fait que
- le dispositif (1) possède un plan de réception (3) sur lequel les cylindres peuvent être logés avec leur extrémité alésée ouverte.
- le plan de réception (3) est pourvu d'un système d'alimentation et d'évacuation (4 - 6) à l'intérieur de l'alésage des cylindres pour le liquide de traitement
- le système d'alimentation et d'évacuation (4 - 6) dépasse du plan de réception (3), au-dessus de la hauteur du cylindre à revêtir, dans l'alésage du cylindre.
- le dispositif (1) est équipé d'une pompe (9) permettant l'alimentation de liquide de traitement dans les alésages de cylindres, à partir d'un stock se trouvant à l'extérieur du dispositif (1).

2. Dispositif selon la spécification 1,
**se caractérisant par le fait que**
le dispositif (1) est transportable.

3. Dispositif selon la spécification 1 ou 2,
**se caractérisant par le fait que**
le dispositif (1) peut être placé sur une cuve de bain ouverte.

4. Dispositif selon l'une des spécifications précédentes,
**se caractérisant par le fait que**
l'orifice d'écoulement (6) débouche librement dans la cuve de bain.

5. Dispositif selon l'une des spécifications précédentes,
**se caractérisant par le fait que**
la pompe (9) est reliée à une tubulure d'aspiration (10) plongeant dans le liquide de traitement au travers du dispositif (1) placé sur la cuve de bain.

6. Dispositif selon l'une des spécifications précédentes,
**se caractérisant par le fait que**
les tuyaux verticaux (5) sont pourvus d'alésages d'écoulement (6), ces tuyaux (5) se composant de métaux anodiques et étant pourvus de câbles d'alimentation électriques.
